# EUROPÄISCHE PATENTSCHRIFT

(11) **EP 2 418 094 B1**
(45) Veröffentlichungstag und Bekanntmachung des Hinweises auf die Patenterteilung: **31.07.2013**
(21) Anmeldenummer: 11176329.8
(22) Anmeldetag: 02.08.2011
(51) Int. Cl.: B43L 9/02, B43L 9/22

(54) **Zirkel**
Compass
Compas

(30) Priorität: 12.08.2010 DE 102010034185
(43) Veröffentlichungstag der Anmeldung: 15.02.2012
(73) Patentinhaber: Draw.TEC GmbH & Co. KG, 91448 Emskirchen (DE)
(72) Erfinder: Hilbig, Florian, 92348 Berg (DE)
(74) Vertreter: Simon, Josef

(56) Entgegenhaltungen:
- DE-U1- 8 805 299
- DE-U1- 9 407 909
- FR-A1- 2 495 062
- JP-U- 51 020 299

## Beschreibung

Die Erfindung betrifft einen Zirkel mit an einem Zirkelkopf gelenkig gelagerten Schenkeln, die bezüglich der Längsachse des Zirkels verdreht geformt sind (siehe Dokument JP 51020299 U).

Bei diesen bekannten Zirkeln wird es als nachteilig angesehen, dass wegen der Außenabmessungen eine vergleichsweise große Verpackung benötigt wird.

Der Erfindung liegt daher die Aufgabe zugrunde, einen Zirkel anzugeben, der kompakt aufgebaut ist und für den eine kleinere Verpackung ausreichend ist.

Zur Lösung dieser Aufgabe ist bei einem Zirkel der eingangs genannten Art erfindungsgemäß vorgesehen, dass die Schenkel bei einer Verstellbewegung entlang einer Ebene bewegbar sind, die mit einer zwischen Endabschnitten der Schenkel gebildeten Trennbene übereinstimmt.

Der Erfindung liegt die Erkenntnis zugrunde, dass die Abmessungen des Zirkels, insbesondere seine Breite, weiter verringert werden können, wenn er schraubenförmig verdrehte Schenkel aufweist. Zudem wird dadurch ein auffälliges, ansprechendes Design geschaffen.

Ein weiterer Vorteil des erfindungsgemäßen Zirkels ist darin zu sehen, dass keine Griffmulden erforderlich sind. Die normalerweise durch Griffmulden erreichte leichtere Bedienbarkeit ergibt sich bei dem erfindungsgemäßen Zirkel durch die Möglichkeit, die einzelnen Zirkelschenkel zu greifen.

Darüber hinaus bewirkt die erfindungsgemäß vorgesehene Verdrehung der Schenkel eine Überlappung der Schenkel, die in einer höheren Genauigkeit beim Zeichnen kleiner Kreise resultiert.

Vorzugsweise weist der erfindungsgemäße Zirkel eine an den Schenkeln angebrachte Verstellspindel mit zwei entgegengesetzt gerichteten

Gewindeabschnitten auf, die eine hohe Steigung aufweisen und in Gewindebuchsen der Schenkel gelagert sein können.

Bei dem erfindungsgemäßen Zirkel kann es vorgesehen sein, dass die Verdrehung der Schenkel näherungsweise 90° beträgt. Das Maß der Verdrehung oder Torsion der Schenkel kann unterschiedlich gewählt sein (wenigstens 45°, vorzugsweise wenigstens 80°) (nicht Teil der Erfindung), um ein bestimmtes optisches Erscheinungsbild hervorzurufen. Bei den angegebenen verschiedenen Verdrehungswinkeln ist selbstverständlich sichergestellt, dass der Zirkel ohne Beeinträchtigung seiner Funktion geöffnet und geschlossen werden kann.

Gemäß einer Ausgestaltung der Erfindung können die Schenkel zumindest abschnittsweise einen näherungsweise viereckigen, insbesondere rechteckigen Querschnitt aufweisen. Wenn der erfindungsgemäße Zirkel einen viereckigen Querschnitt aufweist, ist die Verdrehung anhand der schraubenförmig verlaufenden Kanten der Schenkel besonders gut sichtbar. Um ein ansprechendes Erscheinungsbild zu erzielen, kann es ferner vorgesehen sein, dass Seitenflächen der Schenkel zumindest abschnittsweise eine Wölbung oder Krümmung aufweisen. Ferner kann es vorgesehen sein, dass die Außenkontur der beiden Schenkel im Bereich ihrer Trennebene näherungsweise stetig verläuft, sodass keine Stufen, Sprünge oder dergleichen sichtbar sind. Im geschlossenen Zustand wird dadurch der Eindruck einer einzigen, zusammenhängenden Fläche hervorgerufen.

Um die Abmessungen des erfindungsgemäßen Zirkels zu verringern, kann es vorgesehen sein, dass die viereckigen, insbesondere die rechteckigen Schenkel entlang ihrer Längsachse Seitenflächen mit sich ändernder Breite aufweisen. Beispielsweise kann ein Schenkel an einer Seite einen rechteckigen Querschnitt aufweisen, wobei die längeren Seiten unten und oben angeordnet sind, wohingegen am andere Ende des Schenkels der ebenfalls rechteckige Querschnitt an seiner Ober- und Unterseite die kürzeren Seiten des Rechteckquerschnitts aufweist. In diesem Zusammenhang wird es bevorzugt, dass der viereckige oder rechteckige Schenkel zwei Paare von gegenüberliegenden Seitenflächen aufweist, wobei das erste Paar der Seitenflächen eine geringere Breite und das zweite Paar der Seitenflächen eine größere Breite aufweist.

Vorzugsweise kann sich die Breite der einander gegenüberliegenden Seitenflächen derart ändern, dass das Paar, das im Bereich des Zirkelkopfes die geringere Breite aufweist, im Bereich des Endabschnitts die größere Breite aufweist. Alternativ kann das Paar, das im Bereich des Zirkelkopfes die größere Breite aufweist, im Bereich des Endabschnitts die geringere Breite aufweisen.

Es liegt auch im Rahmen der Erfindung, dass die Schenkel des erfindungsgemäßen Zirkels im Bereich des Zirkelkopfes im Wesentlichen nicht verdrehte Kopfabschnitte aufweisen, an die sich verdrehte Mittelabschnitte und im Wesentlichen nicht verdrehte Endabschnitte anschließen. Bei einem derart ausgebildeten Zirkel, der einen nicht verdrehten, das heißt ebenen Kopfabschnitt aufweist, kann die Verstellspindel mit ihrer Lagerung in den Schenkeln besonders einfach realisiert werden. Ebenso können an den Endabschnitten Aufnahmen oder Halterungen für einen Zirkelnadel, eine Mine oder dergleichen vorgesehen sein.

Bei dem erfindungsgemäßen Zirkel kann es vorgesehen sein, dass ein Schenkel aus einem ersten, aus Metall bestehenden Schenkelabschnitt und einem zweiten, mit diesem verbundenen, aus Kunststoff bestehenden Schenkelabschnitt besteht. Vorzugsweise bestehen die ersten Schenkelabschnitte, die am Zirkelkopf gelenkig gelagert sind, aus Metall, die zweiten Schenkelabschnitte, die die Endabschnitte mit den Aufnahmen oder Halterungen umfassen, bestehen aus Kunststoff.

Ein besonders ansprechendes Äußeres kann erzielt werden, wenn bei dem erfindungsgemäßen Zirkel die Trennebene zwischen dem ersten und dem zweiten Schenkelabschnitt gewölbt oder gekrümmt ist.

Um die äußeren Abmessungen weiter zu verringern, kann die Verstellspindel in unterschiedlich weit vom Zirkelkopf entfernt angeordneten Lagerpunkten der Schenkel gelagert sein. Dementsprechend ist die Verstellspindel nicht symmetrisch angebracht, stattdessen verläuft sie schräg zur Zirkellängsachse. In diesem Zusammenhang wird es bevorzugt, dass die Verstellspindel eine vorzugsweise kugelförmige Verstellschraube aufweist, die in entsprechenden, vorzugsweise halbkugelförmigen Aussparungen an den Innenseiten der Schenkel aufgenommen ist.

Weitere Vorteile und Einzelheiten der Erfindung werden anhand eines Ausführungsbeispiels unter Bezugnahme auf die Zeichnungen erläutert. Die Zeichnungen sind schematische Darstellungen und zeigen:
- Fig. 1: einen erfindungsgemäßen Zirkel in einer Vorderansicht;
- Fig. 2: eine Ansicht des in Fig. 1 gezeigten Zirkels von hinten;
- Fig. 3: eine perspektivische Ansicht des Zirkels von Fig. 1;
- Fig. 4: eine weitere perspektivische Ansicht des Zirkels von Fig. 1;
- Fig. 5: den erfindungsgemäßen Zirkel in geöffneter Stellung; und
- Fig. 6: eine Ansicht des in Fig. 5 gezeigten erfindungsgemäßen Zirkels von hinten.

Der in den Fig. 1 bis 6 gezeigte Zirkel 1 umfasst einen Zirkelkopf 2 mit daran gelenkig gelagerten Schenkeln 3, 4 und einer an den Schenkeln 3, 4 angebrachten Verstellspindel 5. Die Verstellspindel 5 weist ein Verstellrad bzw. eine Verstellschraube 6 auf, die in dem dargestellten Ausführungsbeispiel kugelförmig ausgebildet ist. Von der Verstellschraube 6 erstrecken sich zu beiden Seiten der Verstellspindel 5 entgegengesetzt gerichtete Gewindeabschnitte, wobei ein Gewindeabschnitt Linksgewinde und der andere Gewindeabschnitt Rechtsgewinde aufweist.

Die Verstellspindel 5 ist in Gewindebuchsen 7, 8 gelagert, die am besten in der Rückansicht von Fig. 2 zu sehen sind. In den perspektivischen Darstellungen der Fig. 3 und 4 erkennt man, dass der Zirkel 1 an seiner Vorderseite Feststellschrauben 9, 10 aufweist, die in die Gewindebuchsen 7, 8 geschraubt sind und mit ihrem Schaft die Verstellspindel 5 festklemmen. Wenn die Feststellschrauben 9, 10 eingeschraubt sind, wird eine Verstellung der Schenkel 3, 4 blockiert. Um bei dem Zirkel 1 einen bestimmten Radius einzustellen, werden die Feststellschrauben 9, 10 gelöst und die Einstellung kann durch Drehen der Verstellschraube 6 erfolgen. In den Fig. 5 und 6 ist der Zirkel 1 in geöffneter Stellung gezeigt.

Die Verstellspindel 5 ist in dem dargestellten Ausführungsbeispiel schräg bezüglich der Längsachse des Zirkels 1 angeordnet, das heißt sie ist in unterschiedlich weit vom Zirkelkopf 2 entfernt angeordneten Lagerpunkten der Schenkel 3, 4 gelagert. Auf diese Weise verringern sich die äußeren Abmessungen des Zirkels 1, sodass eine kleinere Verpackung ausreichend ist.

Bei dem Zirkel 1 sind beide Schenkel 3, 4 bezüglich der Längsachse gemeinsam schraubenförmig verdreht geformt. Dadurch wird einerseits ein kompakter, Platz sparender Aufbau erzielt, wodurch sich ein neuartiges, ungewöhnliches, optisch ansprechendes Erscheinungsbild ergibt. Die Verdrehung der Schenkel beträgt in dem dargestellten Ausführungsbeispiel näherungsweise 90°, bei anderen Ausführungen (nicht Teil der Erfindung) kann die Verdrehung 45° bis 70°, 80° oder einen dazwischen liegenden Wert einnehmen. Die Schenkel 3, 4 weisen zumindest abschnittsweise einen viereckigen Querschnitt auf. Die einzelnen Seitenflächen des viereckigen Querschnitts weisen teilweise eine geringe Wölbung auf. Wie am besten in Fig. 4 zu sehen ist, geht die Oberseite des Schenkels 4 in eine seitliche Fläche im Bereich des Endabschnitts des Schenkels 4 über. Ebenso geht die Oberfläche des anderen Schenkels 3 in eine seitliche Fläche im Bereich des Endabschnitts über.

Der Zirkel 1 ist so ausgebildet, dass die Schenkel 3, 4 im Bereich des Zirkelkopfes 2 einen im Wesentlichen nicht verdrehten Kopfabschnitt aufweisen, an den sich ein verdrehter Mittelabschnitt 11, 12 und im Wesentlichen nicht verdrehte Endabschnitte 13, 14 anschließen.

Die Schenkel 3, 4 bestehen jeweils aus einem ersten Schenkelabschnitt aus Metall, der an dem Zirkelkopf 2 gelenkig angebracht ist sowie aus einem zweiten, mit dem ersten Schenkelabschnitt verbundenen Schenkelabschnitt aus Kunststoff. In dem dargestellten Ausführungsbeispiel sind der erste und der zweite Schenkelabschnitt näherungsweise gleich lang. Die Trennebene zwischen dem ersten und dem zweiten Schenkelabschnitt verläuft im Bereich des Mittelabschnitts 11, 12 und ist gewölbt ausgebildet.

## Patentansprüche

1. Zirkel (1), mit an einem Zirkelkopf (2) gelenkig gelagerten Schenkeln (3, 4), die bezüglich der Längsachse des Zirkels (1) verdreht geformt sind, **dadurch gekennzeichnet, dass** die Schenkel (3, 4) bei einer Verstellbewegung entlang einer Ebene bewegbar sind, die mit einer zwischen Endabschnitten (13, 14) der Schenkel (3, 4) gebildeten Trennebene übereinstimmt.

2. Zirkel nach Anspruch 1, **dadurch gekennzeichnet, dass** er eine an den Schenkeln (3, 4) angebrachte Verstellspindel (5) mit zwei entgegengesetzt gerichteten Gewindeabschnitten aufweist.

3. Zirkel nach Anspruch 1 oder 2, **dadurch gekennzeichnet, dass** die Verdrehung der Schenkel (3, 4) näherungsweise 90° beträgt.

4. Zirkel nach einem der vorangehenden Ansprüche, **dadurch gekennzeichnet, dass** die Schenkel (3, 4) zumindest abschnittsweise einen näherungsweise viereckigen, insbesondere rechteckigen Querschnitt aufweisen.

5. Zirkel nach Anspruch 4, **dadurch gekennzeichnet, dass** die viereckigen, insbesondere rechteckigen Schenkel (3, 4) entlang ihrer Längsachse Seitenflächen mit sich ändernder Breite aufweisen.

6. Zirkel nach Anspruch 4 oder 5, **dadurch gekennzeichnet, dass** die viereckigen, insbesondere rechteckigen Schenkel (3, 4) zwei Paare von gegenüber liegenden Seitenflächen aufweisen, wobei das erste Paar der Seitenflächen eine geringere Breite und das zweite Paar der Seitenflächen eine größere Breite aufweist.

7. Zirkel nach einem der vorangehenden Ansprüche, **dadurch gekennzeichnet, dass** die Schenkel (3, 4) im Bereich des Zirkelkopfes (2) im Wesentlichen nicht verdrehte Kopfabschnitte aufweisen, an die sich verdrehte Mittelabschnitte (11, 12) und die im Wesentlichen nicht verdrehten Endabschnitte (13, 14) anschließen.

8. Zirkel nach einem der vorangehenden Ansprüche, **dadurch gekennzeichnet, dass** ein Schenkel (3, 4) aus einem ersten aus Metall bestehenden Schenkelabschnitt und einem zweiten, mit diesem verbundenen aus Kunststoff bestehenden Schenkelabschnitt besteht.

9. Zirkel nach Anspruch 8, **dadurch gekennzeichnet, dass** die Trennebene zwischen dem ersten und dem zweiten Schenkelabschnitt gewölbt oder gekrümmt ist.

10. Zirkel nach einem der Ansprüche 2 bis 9, **dadurch gekennzeichnet, dass** die Verstellspindel (5) in unterschiedlich weit vom Zirkelkopf (2) entfernt angeordneten Lagerpunkten der Schenkel (3, 4) gelagert ist.

11. Zirkel nach einem der Ansprüche 2 bis 10, **dadurch gekennzeichnet, dass** die Verstellspindel (5) eine vorzugsweise kugelförmige Verstellschraube (6) aufweist, die in entsprechenden, vorzugsweise halbkugelförmigen Aussparungen an den Innenseiten der Schenkel (3, 4) aufgenommen ist.

## Claims

1. A compass (1) with arms (3, 4) mounted in an articulated manner on a compass head (2), which are formed in a twisted manner relative to the longitudinal axis of the compass (1),
**characterised in that**
the arms (3, 4) can be displaced by an adjustment movement along a plane which corresponds with a dividing plane formed between end portions (13, 14) of the arms (3, 4).

2. The compass according to claim 1,
**characterised in that**
it provides an adjustment spindle (5) attached to the arms (3, 4) with two threaded portions directed opposite to one another.

3. The compass according to claim 1 or 2,
**characterised in that**
the twisting of the arms (3, 4) amounts to approximately 90°.

4. The compass according to any one of the preceding claims,
**characterised in that**
the arms (3, 4) provide an approximately quadrilateral, especially rectangular cross-section, at least in portions.

5. The compass according to claim 4,
**characterised in that**
the quadrilateral, especially rectangular arms (3, 4) provide lateral surfaces of variable width along their longitudinal axis.

6. The compass according to claim 4 or 5,
**characterised in that**
the quadrilateral, especially rectangular arms (3, 4) provide two pairs of mutually opposite lateral surfaces, wherein the first pair of lateral surfaces provides a narrower width, and the second pair of lateral surfaces provides a wider width.

7. The compass according to any one of the preceding claims,
**characterised in that**,
in the region of the compass head (2), the arms (3, 4) provide substantially un-twisted head portions which adjoin twisted middle portions (11, 12) and the substantially un-twisted end portions (13, 14).

8. The compass according to any one of the preceding claims,
**characterised in that**
an arm (3, 4) comprises a first arm portion made of metal and a second arm portion connected to the latter made from synthetic material.

9. The compass according to claim 8,
**characterised in that**
the dividing plane between the first and the second arm portion is convex or curved.

10. The compass according to any one of claims 2 to 9,
**characterised in that**
the adjustment spindle (5) is mounted in mounting points of the arms (3, 4) arranged at a different distance from the compass head (2).

11. The compasses according to any one of claims 2 to 10,
**characterised in that**
the adjustment spindle (5) provides a preferably spherical adjustment screw (6), which is accommodated in corresponding, preferably hemi-spherical recesses in the internal sides of the arms (3, 4).

## Revendications

1. Compas (1), comprenant des bras (3, 4) montés de façon articulée au niveau d'une tête de compas (2) qui sont réalisés avec une forme de torsion par rapport à l'axe longitudinal du compas (1), **caractérisé en ce que** dans le cadre d'un déplacement de réglage, les bras (3, 4) peuvent être déplacés le long d'un plan qui coïncide avec un plan de séparation formé entre les sections d'extrémité (13, 14) des bras (3, 4).

2. Compas selon la revendication 1, **caractérisé en ce qu'**il présente une tige de réglage (5) agencée sur les bras (3, 4) comprenant deux sections de filetage orientées dans des directions opposées.

3. Compas selon la revendication 1 ou 2, **caractérisé en ce que** la torsion des bras (3, 4) s'élève approximativement à 90°.

4. Compas selon l'une des revendications précédentes, **caractérisé en ce que** les bras (3, 4) présentent au moins sur une zone une section approximativement quadrangulaire, en particulier rectangulaire.

5. Compas selon la revendication 4, **caractérisé en ce que** les bras (3, 4) quadrangulaires, en particulier rectangulaires, présentent des surfaces latérales d'une largeur variable le long de leur axe longitudinal.

6. Compas selon la revendication 4 ou 5, **caractérisé en ce que** les bras (3, 4) quadrangulaires, en particulier rectangulaires, présentent deux paires de surfaces latérales situées en opposition l'une avec l'autre, étant entendu que la première paire des surfaces latérales présente une largeur inférieure et la deuxième paire des surfaces latérales présente une largeur supérieure.

7. Compas selon l'une des revendications précédentes, **caractérisé en ce que** les bras (3, 4) présentent, dans la zone de la tête du compas (2), des sections de tête sensiblement sans forme de torsion, auxquelles font suite des sections centrales (11, 12) ayant une forme de torsion et les sections d'extrémité (13, 14) sensiblement sans forme de torsion.

8. Compas selon l'une des revendications précédentes, **caractérisé en ce qu'**un bras (3, 4) est constitué d'une première partie de bras réalisée en métal et d'une deuxième partie de bras reliée à la première, réalisée en plastique.

9. Compas selon la revendication 8, **caractérisé en ce que** le plan de séparation est courbé ou arqué entre la première et la deuxième parties d'un bras.

10. Compas selon l'une des revendications 2 à 9, **caractérisé en ce que** la tige de réglage (5) est montée au niveau de points de montage des bras (3, 4) agencés à différentes distances de la tête du compas (2).

11. Compas selon l'une des revendications 2 à 10, **caractérisé en ce que** la tige de réglage (5) présente une vis de réglage (6) de préférence de forme sphérique, qui est reçue dans des évidements correspondants, de préférence de forme hémisphérique, sur les côtés intérieurs des bras (3, 4).
